# EUROPÄISCHE PATENTSCHRIFT

(11) **EP 1 462 404 B1**
(45) Veröffentlichungstag und Bekanntmachung des Hinweises auf die Patenterteilung: **09.08.2006**
(21) Anmeldenummer: 04101106.5
(22) Anmeldetag: 18.03.2004
(51) Int. Cl.: B65H 45/04, B65H 45/16

(54) **Vorrichtung zum Querfalzen von Bogen aus Flachmaterial**
Machine for cross-folding of planar sheets
Machine pour le plissage transversal de matériau plat

(30) Priorität: 22.03.2003 DE 10312821
(43) Veröffentlichungstag der Anmeldung: 29.09.2004
(73) Patentinhaber: Koenig & Bauer Aktiengesellschaft, 97080 Würzburg (DE)
(72) Erfinder: Ratz, Holger, 67227, Frankenthal (DE)

(56) Entgegenhaltungen:
- EP-A- 0 716 038
- DE-C- 4 342 037
- DE-U- 8 809 285
- US-A- 4 666 139

## Beschreibung

Die Erfindung betrifft eine Vorrichtung zu Querfalzen von Bogen aus Flachmaterial gemäß dem Oberbegriff der Ansprüche 1 oder 2.

Vorrichtungen zum Querfalzen von Papierbogen sind unter anderem aus der DE 24 10 943 A1 und der EP 0 657 378 B1 bekannt. In der DE 24 10 943 A1 geht ein auf einer Umfangsfläche eines abgebenden Zylinders anliegender Papierbogen auf einen übernehmenden Zylinder über. Der übernehmende Zylinder verfügt an seiner Umfangsfläche über Saugöffnungen, mit denen er den Papierbogen entlang einer Querfalzlinie ansaugt. Auch in der EP 0 657 378 B1 wird eine Signatur, die aus einer Mehrzahl von Bogen bestehen kann, von einem abgebenden Zylinder auf einen übernehmenden Zylinder abgegeben. In diesem Fall verfügt der übernehmende Zylinder jedoch über Falzklappen, mit denen er die Signatur entlang einer Querfalzlinie fasst. Beide Schriften haben jedoch gemeinsam das Problem, dass die eng an einer Umfangsfläche des abgebenden Zylinders anliegenden Bogen durch den übernehmenden Zylinder von dieser Umfangsfläche abgezogen werden müssen. Dies führt zu Luftverwirbelungen und turbulenten Strömungen, da sich während des Vorgangs des Abziehens in einem Zwischenraum zwischen der Umfangsfläche des abgebenden Zylinders und dem Papierbogen eine Unterdruckzone ausbildet, in welche Luft von außen her turbulent einfließt. Insbesondere quer zur Förderrichtung der Bogen orientierte Strömungen neigen dazu, die seitlichen Ränder der Bogen mitzunehmen und sie so in seitlicher Richtung zu stauchen. Bogen, die in derart gestauchter Form quergefaltet werden, sind anschließend meist unbrauchbar.

Die US 44 94 949 A und die JP 10059616 A beschreibt jeweils einen Falzapparat mit zwei Zylindern, in deren Auslaufzwickel ein luftumspültes Leitelement angeordnet ist.

Die DE 88 09 285 U1 zeigt eine Vorrichtung zum Leiten von Exemplarabschnitten in einem Falzapparat mit einer Bandwalze und einer Saugkammer, die in einem Abstand zu einem Falzmesserzylinder angeordnet sind.

Durch die DE 197 08 213 A1 ist ein Produktleitelement zwischen zwei Falzzylindern bekannt, das mit Bürsten versehen ist.

Die US 4 666 139 A offenbart eine Vorrichtung zum Querfalzen von Bosen gemäß dem jeweiligen Oberbegriff von Anspruch 1 oder 2.

Der Erfindung liegt die Aufgabe zugrunde, eine Vorrichtung zum Querfalzen von Bogen aus Flachmaterial zu schaffen.

Die Aufgabe wird erfindungsgemäß durch die Merkmale der Ansprüche 1 oder 2 gelöst.

Durch die Lufteintrittsöffnung kann Luft über eine geführte Strömung in den Zwischenraum eintreten. Eine Einwirkung der Luftströmung auf den Rand eines Bogens wird verhindert oder zumindest auf einen so kleinen Bereich der seitlichen Ränder der Bogen begrenzt, dass eine Mitnahme in seitlicher Richtung und damit die Stauchung unterbleibt. Schließlich erlaubt die Platzierung und geometrische Ausbildung der Lufteintrittsöffnungen eine Begünstigung des Loslösens des Bogens von der Umfangsfläche des abgebenden Zylinders.

Bei einer besonders bevorzugten Ausführungsform der erfindungsgemäßen Vorrichtung ist die Lufteintrittsöffnung in der Umfangsfläche des abgebenden Zylinders ausgebildet. Bei einer solchen Ausführung der Lufteintrittsöffnung kann Luft sofort ab Ergreifung des Bogens durch den übernehmenden Zylinder in den Zwischenraum eingelassen werden. Der Bogen wird dadurch augenblicklich von der Umfangsfläche des abgebenden Zylinders gelöst, ohne dass der übernehmende Zylinder Zugkräfte auf den Bogen ausüben müsste. Der Bogen wird dadurch weniger belastet und schonender verarbeitet.

Gemäß einer Ausführung der Erfindung ist die Lufteintrittsöffnung in einer eine Stirnseite des Zwischenraums begrenzenden Leitplatte ausgebildet. Die Lufteintrittsöffnung kann beispielsweise als durchgehende Bohrung durch die Leitplatte ausgebildet sein, oder alternativ als Aussparung am Rand der Leitplatte. Dabei kann die Leitplatte zur Anpassung an verschieden Bogenbreiten quer zur Förderrichtung der Bogen verschiebbar sein. Eine solche Leitplatte verhindert, dass der seitliche Rand eines Bogens auf seiner gesamten nicht an einem der Zylinder anliegenden Länge von einer Luftströmung aus seitlicher Richtung erfasst und mitgenommen wird.

Vorteilhafterweise ist ein durch die Lufteintrittsöffnung tretender Luftstrom vom übernehmenden Zylinder weg auf einen Teilabschnitt des Bogens gerichtet. Eine solche Führung des Luftstroms begünstigt eine Straffung des Bogens indem der vom übernehmenden Zylinder weg gerichtete Luftstrom auf den Bogen auftrifft und an diesem entgegen seiner Bewegungsrichtung entlang streicht. Ungewünschten Verfaltungen des Bogens wird mit einer solchen Ausführungsform zusätzlich entgegen gewirkt.

Die Leitplatte kann aus Kunststoff gefertigt sein. Kunststoff eignet sich insofern zur Herstellung der Leitplatte, weil er leicht verarbeitbar ist, ein geringes Gewicht hat und zudem kostengünstig ist.

Vorteilhafterweise verfügt die Vorrichtung über ein im Auslaufzwickel angeordnetes, mit einer Umfangsfläche des übernehmenden Zylinders einen Spalt begrenzendes Produktleitelement, wobei der Bogen vom übernehmenden Zylinder durch den Spalt gezogen wird. Das Produktleitelement erzwingt ein Abknicken der Bogen entlang der Querfalzlinie beim Durchgang durch den Spalt und bewirkt bzw. begünstigt auf diese Weise die Querfaltung.

Gemäß einer Weiteren Ausführung der Erfindung ist bei dem Produktleitelement, eine Luftaustrittsöffnung vorgesehen. Eine Luftaustrittsöffnung wirkt der Ausbildung eines Staudrucks entgegen, der beim Abheben des Bogens vom abgebenden Zylinder zwischen dem Bogen und dem Produktleitelement entstehen kann. Dank der Luftaustrittsöffnung kann ein Staudruck den Loslösevorgang des Bogens nicht behindern.

Dabei kann das Produktleitelement aus einer Mehrzahl parallel zueinander angeordneter und voneinander beabstandeter Scheiben aufgebaut sein. Luftaustrittsöffnungen ergeben sich dann in natürlicher Weise durch die Abstände zwischen den Scheiben.

Alternativ dazu kann eine Mehrzahl von Luftaustrittsöffnungen beim Produktleitelement einfach dadurch ausgebildet sein, dass das Produktleitelement selbst aus einem Gitter gefertigt ist.

Besonders bevorzugt handelt es sich bei dem abgebenden Zylinder um einen Punkturzylinder oder einen Greiferzylinder, insbesondere mit mindestens einem Falzmesser.

Ebenso besonders bevorzugt sind die Mittel zum Fassen des Bogens des übernehmenden Zylinders Falzklappen.

Ganz besonders bevorzugt ist die erfindungsgemäße Vorrichtung Teil einer Rotationsdruckmaschine.

Ausführungsbeispiele der Erfindung sind in den Zeichnungen dargestellt und werden im Folgenden näher beschrieben.

Es zeigen:
- Fig. 1: eine erste Ausführung der erfindungsgemäßen Vorrichtung;
- Fig. 2: eine zweite Ausführung der erfindungsgemäßen Vorrichtung;
- Fig. 3: eine dritte Ausführung der erfindungsgemäßen Vorrichtung;
- Fig. 4: eine alternative Ausführung einer Leitplatte;
- Fig. 5: eine vierte besonders bevorzugte Ausführung der erfindungsgemäßen Vorrichtung.

Ein Querschnitt durch eine bevorzugte Ausführungsform der erfindungsgemäßen Vorrichtung ist in Fig. 1 gezeigt. Zu sehen ist ein Auslaufzwickel, der von einem Punkturzylinder 02, insbesondere einem Falzmesserzylinder 02, und einem Falzklappenzylinder 03 gebildet wird. In der Figur dreht sich der Punkturzylinder 02 entgegen dem Uhrzeigersinn, während sich der Falzklappenzylinder 03 im Uhrzeigersinn dreht. Zwei Pfeile markieren die Drehrichtungen der Zylinder 02 und 03. Der Punkturzylinder 02 weist auf seiner Oberfläche Falzmesser 06 auf, von denen in der Figur eines angedeutet ist. Er kann außerdem über einen Luftkanal 12 verfügen, der schräg zur Umfangsfläche des Punkturzylinders 02 auf eine dort gebildete Lufteintrittsöffnung 07 mündet (Fig. 5). Der Falzklappenzylinder 03 weist zu den Falzmessern 06 des Punkturzylinders 02 komplementäre Falzklappen 04 auf.

Im Auslaufzwickel ist ein Produktleitelement 08 so angeordnet, dass es mit dem Falzklappenzylinder 03 einen Spalt 11 bildet. Das Produktleitelement 08 weist einen Luftauslass 09 auf.

Das Produktleitelement 08 kann als Blech mit einer oder mehreren Bohrungen als Luftauslass 09 hergestellt sein. Alternativ kann das Produktleitelement 08 aus einer Mehrzahl von parallel zueinander angeordneten und voneinander beabstandeten Scheiben aufgebaut sein. In einem solchen Fall können mehrere Luftauslässe 09 im Produktleitelement 08 durch Zwischenräume zwischen den Scheiben gebildet sein. Auch kann das Produktleitelement 08 aus einem Gitter gefertigt sein, indem es beispielsweise aus einem Gitterdrahtnetz zurechtgebogen wird, wobei die Maschen des Gitters jeweils Luftauslässe 09 darstellen.

Wenn eine der Falzklappen 04 und eines der Falzmesser 06 einen von den beiden Zylindern 02 und 03 gebildeten Spalt 21 durchlaufen, wird ein Bogen 01 aus Flachmaterial, insbesondere ein Papierbogen 01, von den Falzmessern 06 in die Falzklappen 04 gedrückt. Es bildet sich eine Querfalzlinie, an welcher der Papierbogen 01 von den Falzklappen 04 gehalten wird. Die Fig. 1 zeigt die Situation kurz nach Durchgang der Falzklappe 04 und des Falzmessers 06 durch den Spalt 21. Der Papierbogen 01 liegt mit einem Teilabschnitt 14 an einer Umfangsfläche des Falzklappenzylinders 03 an, während ein Teilabschnitt 13 zwischen dem Falzklappenzylinder 03 und dem Punkturzylinder 02 durchhängt.

Nach Durchlaufen des Spaltes 21 wird der vorher an der Umfangsfläche des Punkturzylinders 02 anliegende führende Teilabschnitt 13 des Papierbogens 01 vom Falzklappenzylinder 03 erfasst und entgegen der Drehrichtung des Punkturzylinders 02 von diesem abgezogen. Es bildet sich dadurch zeitweilig der Zwischenraum 16, der von den beiden Teilabschnitten 13 und 14 des Papierbogens 01 und einem Teil der Umfangsfläche des Punkturzylinders 02 begrenzt wird. In diesem Zwischenraum 16 herrscht während des Abziehens des Papierbogens 01 ein Unterdruck. Gleichzeitig schiebt der Teilabschnitt 13 Luftmassen vor sich her. Somit wird ein Abziehen des Papierbogens 01 einerseits durch eine Sogwirkung des Unterdrucks im Zwischenraum 16, andererseits durch eine Stauwirkung der vom Teilabschnitt 13 verdrängten Luftmassen zwischen dem Teilabschnitt 13 und dem Produktleitelement 08 behindert.

Um dem entgegen zu wirken, sind beispielsweise der Luftkanal 12 (Fig. 5) und/oder der Luftauslass 09 vorgesehen. Über den Luftkanal 12 wird durch die Lufteintrittsöffnung 07 ein Luftstrom in den Zwischenraum 16 geführt. Dadurch wird einerseits der Unterdruck im Zwischenraum 16 vermindert. Ein unkontrolliertes Nachströmen von Luft in den Zwischenraum 16, was zu Verwirbelungen und Turbulenzen führt, wodurch sich der Teilabschnitt 13 ungewollt verfalten kann, wird vermieden. Andererseits bläst dieser Luftstrom schräg vom Falzklappenzylinder 03 weg gegen den Teilabschnitt 13 entgegen dessen Bewegungsrichtung, begünstigt dadurch sein Loslösen vom Punkturzylinder 02 und führt zu einer Straffung des Teilabschnitts 13, womit er einer Verfaltung vorbeugt.

Zur Verminderung eines Staudruckes zwischen dem Teilabschnitt 13 und dem Produktleitelement 08 kann Luft zusätzlich zum Spalt 11 und einem vom Produktleitelement 08 und dem Punkturzylinder 02 gebildeten Spalt durch den Luftauslass 09 entweichen.

Im Verlauf der Weiterdrehung des Falzklappenzylinders 03 im Uhrzeigersinn wird der Papierbogen 01 durch den Spalt 11 gezogen, wodurch der Teilabschnitt 13 an den Teilabschnitt 14 angelegt wird. Ein Querfalten des Papierbogens 01 entlang der Querfalzlinie wird dadurch begünstigt.

Bei einer alternativen Ausgestaltung dieser Vorrichtung sind quer zu den Achsen der Zylinder 02; 03 orientierte Leitplatten 17 im Auslaufzwickel in einem Abstand voneinander angeordnet, der geringfügig größer als die Breite der Papierbogen 01 ist, wie in Fig. 2 gezeigt. Mit diesen Leitplatten 17 wird der Zwischenraum 16 stirnseitig gegen ein unkontrolliertes Einströmen von Luft abgeschirmt. Die Leitplatten 17 verhindern einen Zustrom von Luft aus seitlichen Richtungen in den Zwischenraum 16 und damit ein Flattern des Teilabschnitts 13. Die Leitplatten 17 können grundsätzlich aus beliebigem Material wie z.B. Metall oder Kunststoff gefertigt sein. In der vorliegenden Ausführungsform sind die Leitplatten 17 aus Kunststoff gefertigt. Diese Leitplatten 17 sind beispielsweise mit dem Luftkanal 12 und Luftauslass 09 kombiniert.

Fig. 3 zeigt eine Weiterbildung der Leitplatte 17. Hier weist die Leitplatte 17 eine durchgängige Bohrung 18 auf, durch die ein Luftstrom in den Zwischenraum 16 geführt wird. In der gezeigten Ausführung ist ein Eindringen von Luft in den Zwischenraum 16 im Wesentlichen nur über diese Bohrung 18 vorgesehen, d.h. in der gezeigten Ausführungsform der erfindungsgemäßen Vorrichtung wurde auf eine Lufteintrittsöffnung 07 an der Umfangsfläche des Punkturzylinders 02 und einen zugehörigen Luftkanal 12 verzichtet. Die Bohrung 18 ist gegenüber Längsachsen der Zylinder 02 und 03 schräg ausgebildet, so dass ein durch die Bohrung 18 hindurchtretender Luftstrom eine Geschwindigkeitskomponente aufweist, die wie im Falle des Luftstroms durch die Lufteintrittsöffnung 07 der Fig. 5 gegen den Teilabschnitt 13 entgegen dessen Bewegungsrichtung gerichtet ist. Somit vermindert dieser Luftstrom den Unterdruck im Zwischenraum 16 und begünstigt darüber hinaus das Loslösen des Teilabschnitts 13 vom Punkturzylinder 02, indem der Teilabschnitt 13 vom Punkturzylinder 02 weggeblasen wird. Außerdem wird der Teilabschnitt 13 durch diesen an seiner Unterseite entlang streichenden Luftstrom gestreckt und möglichen ungewünschten Verfaltungen des Teilabschnitts 13 wird entgegengewirkt. Dabei kann statt einer Bohrung 18 auch eine Aussparung 19 am Rand der Leitplatte 17 vorgesehen sein, wie bei einer in Fig. 4 gezeigten alternativen Ausführungsform der Leitplatte 17 zu sehen ist.

Es ist auch möglich, die vorgenannten Ausführungsformen miteinander zu kombinieren, was in Fig. 5 dargestellt ist. In der in Fig. 5 dargestellten Ausführungsform sind an den Stirnseiten des Zwischenraums 16 Leitplatten 17 mit einer Bohrung 18 vorgesehen. Außerdem verfügt der Punkturzylinder 02 über eine Lufteintrittsöffnung 07 mit dazugehörigem Luftkanal 12. Bei dieser Ausführungsform strömt Luft unter Vermeidung von Turbulenzen und Verwirbelungen sowohl über die Lufteintrittsöffnung 07 als auch durch die Bohrung 18 in den Zwischenraum 16 ein.

Vorzugsweise sind die Lufteintrittsöffnungen 07, 18, 19 mit einer z. B. elektrisch angetriebenen Überdruckquelle und/oder die Luftaustrittsöffnungen 09 mit einer z. B. elektrisch angetriebenen Unterdruckquelle, d. h. einem Kompressor oder Ventilator verbunden. Es herrscht also eine freie, lediglich durch die Bewegung des Bogens induzierte Luftströmung.

### Bezugszeichenliste

- 01: Bogen, Papierbogen
- 02: Zylinder, Wand, Punkturzylinder, Greiferzylinder, Falzmesserzylinder
- 03: Zylinder, Falzklappenzylinder
- 04: Mittel Falzklappe
- 05: -
- 06: Falzmesser
- 07: Lufteintrittsöffnung
- 08: Produktleitelement
- 09: Luftauslass
- 10: -
- 11: Spalt
- 12: Luftkanal
- 13: Teilabschnitt
- 14: Teilabschnitt
- 15: -
- 16: Zwischenraum
- 17: Leitplatte, Wand
- 18: Bohrung, Lufteintrittsöffnung
- 19: Aussparung, Lufteintrittsöffnung
- 20: -
- 21: Spalt

## Patentansprüche

1. Vorrichtung zum Querfalzen von Bogen (01) aus Flachmaterial mit einem einen Bogen (01) abgebenden Zylinder (02) und einem den Bogen (01) übernehmenden Falzklappenzylinder (03), der Mittel (04) zum Fassen des Bogens (01) entlang einer Querfalzlinie aufweist, wobei die zwei Zylinder (02; 03) einen Ausgangszwicket begrenzen, wobei im Ausgangszwickel, ein Produktleitelement (08) angeordnet ist, wobei in einer den Ausgangszwickel begrenzenden Wand (02; 17) wenigstens eine Lufteintrittsöffnung (07; 18; 19) oder Luftaustrittsöffnung (09) gebildet ist, die die Strömung von Luft in oder aus einen Zwischenraum (16) erlaubt, der in dem Ausgangszwickel durch die Umfangsfläche des abgebenden Zylinders (02) und den vom übernehmenden Zylinder (03) entlang der Querfalzlinie gefassten Bogen (01) begrenzt ist, **dadurch gekennzeichnet, dass** mindestens eine eine Stirnseite des Zwischenraums (16) begrenzende Leitplatte (17) angeordnet ist und dass die Lufteintrittsöffnung (18; 19) in der eine Stirnseite eines Zwischenraums (16) begrenzenden Leitplatte (17) ausgebildet ist.

2. Vorrichtung zum Querfalzen von Bogen (01) aus Flachmaterial mit einem einen Bogen (01) abgebenden Zylinder (02) und einem den Bogen (01) übernehmenden Falzklappenzylinder (03), der Mittel (04) zum Fassen des Bogens (01) entlang einer Querfalzlinie aufweist, wobei die zwei Zylinder (02; 03) einen Ausgangszwickel begrenzen, wobei im Ausgangszwickel ein Produktleitelement (08) angeordnet ist, wobei in einer den Ausgangszwickel begrenzenden Wand (02; 17) wenigstens eine Lufteintrittsöffnung (07; 18; 19) oder Luftaustrittsöffnung (09) gebildet ist, die die Strömung von Luft in oder aus einen Zwischenraum (16) erlaubt, der in dem Ausgangszwickel durch die Umfangsfläche des abgebenden Zylinders (02) und den vom übernehmenden Zylinder (03) entlang der Querfatztinie gefassten Bogen (01) begrenzt ist, **dadurch gekennzeichnet, dass** dass mindestens eine eine Stirnseite des Zwischenraums (16) begrenzende Leitplatte (17) vorgesehen ist und in dem Produktleitelement (08) die Luftaustrittsöffnung (09) vorgesehen ist.

3. Vorrichtung nach Anspruch 1 oder 2, **dadurch gekennzeichnet, dass** das Produktleitelement (08) mit einer Umfangsfläche des übernehmenden Zylinders (03) einen Spalt (11) bildet, wobei der Bogen (01) vom übernehmenden Zylinder (03) durch einen Spalt (11) gezogen wird.

4. Vorrichtung nach Anspruch 1 oder 2, **dadurch gekennzeichnet, dass** zusätzlich in der Umfangsfläche des abgebenden Zylinders (02) eine Lufteintrittsöffnung (07) gebildet ist.

5. Vorrichtung nach Anspruch 2, **dadurch gekennzeichnet, dass** eine weitere Lufteintrittsöffnung (18; 19) in der eine Stirnseite eines Zwischenraums (16) begrenzenden Leitplatte (17) ausgebildet ist.

6. Vorrichtung nach Anspruch 1 oder 2, **dadurch gekennzeichnet, dass** die Leitplatte (17) aus Kunststoff gefertigt ist.

7. Vorrichtung nach Anspruch 1 oder 2, **dadurch gekennzeichnet, dass** die Lufteintrittsöffnung (18) als durchgehende Bohrung durch die Leitplatte (17) ausgebildet ist.

8. Vorrichtung nach Anspruch 1 oder 2, **dadurch gekennzeichnet, dass** die Lufteintrittsöffnung (19) als Aussparung am Rand der Leitplatte (17) ausgebildet ist.

9. Vorrichtung nach Anspruch 1 oder 2, **dadurch gekennzeichnet, dass** die Leitplatte (17) quer zur Förderrichtung der Bogen (01) verschiebbar ist.

10. Vorrichtung nach einem der vorhergehenden Ansprüche, **dadurch gekennzeichnet, dass** ein durch die Lufteintrittsöffnungen (07; 18; 19) tretender Luftstrom vom übernehmenden Zylinder (03) weg auf einen Teilabschnitt (13) des Bogens (01) gerichtet ist.

11. Vorrichtung nach Anspruch 1, **dadurch gekennzeichnet, dass** in dem Produktleitelement (08) eine weitere Luftaustrittsöffnung (09) vorgesehen ist.

12. Vorrichtung nach Anspruch 2 oder 11, **dadurch gekennzeichnet, dass** eine Mehrzahl von Luftaustrittsöffnungen (09) dadurch ausgebildet sind, dass das Produktleitelement (08) aus einer Mehrzahl parallel zueinander angeordneter und voneinander beabstandeter Scheiben aufgebaut ist.

13. Vorrichtung nach Anspruch 2 oder 11, **dadurch gekennzeichnet, dass** eine Mehrzahl von Luftaustrittsöffnungen (09) dadurch ausgebildet sind, dass das Produktleitelement (08) aus einem Gitter gefertigt ist.

14. Vorrichtung nach einem der vorhergehenden Ansprüche, **dadurch gekennzeichnet, dass** der abgebende Zylinder (02) ein Punkturzylinder (02) oder Greiferzylinder (02) ist.

15. Vorrichtung nach einem der vorhergehenden Ansprüche, **dadurch gekennzeichnet, dass** die Mittel (04) zum Fassen des Bogens (01) des übernehmenden Zylinders (03) Falzklappen (04) sind.

16. Vorrichtung nach einem der vorhergehenden Ansprüche, **dadurch gekennzeichnet, dass** sie Teil einer Rotationsdruckmaschine ist.

17. Vorrichtung nach Anspruch 1 oder 2, **dadurch gekennzeichnet, dass** ein Abstand der Leitplatten (17) geringfügig größer als eine Breite der Bogen (01) ist.

18. Vorrichtung nach Anspruch 1 oder 2, **dadurch gekennzeichnet, dass** die Strömung der Luft im wesentlichen durch die Bewegung des Bogens induziert ist.

## Claims

1. An apparatus for the transverse folding of sheets (01) of flat material with a cylinder (02) delivering a sheet (01) and a folding-jaw cylinder (03) which receives the sheet (01) and which has means (04) for gripping the sheet (01) along a transverse fold line, wherein the two cylinders (02; 03) bound a run-out gap, wherein a product-guiding element (08) is arranged in the run-out gap, wherein at least one air-inlet opening (07; 18; 19) or air-outlet opening (09) is formed in a wall (02; 17) which bounds the run-out gap, the said air-inlet opening (07; 18; 19) or air-outlet opening (09) permitting the flow of air into or out of an interspace (16) which is bounded in the run-out gap by the peripheral face of the delivering cylinder (02) and the sheet (01) gripped by the receiving cylinder (03) along the transverse-fold line, **characterized in that** at least one guide plate (17) bounding an end face of the interspace (16) is provided, and the air-inlet opening (18, 19) is formed in the guide plate (17) bounding an end face of the interspace (16).

2. An apparatus for the transverse folding of sheets (01) of flat material with a cylinder (02) delivering a sheet (01) and a folding-jaw cylinder (03) which receives the sheet (01) and which has means (04) for gripping the sheet (01) along a transverse fold line, wherein the two cylinders (02; 03) bound a run-out gap, wherein a product-guiding element (08) is arranged in the run-out gap, wherein at least one air-inlet opening (07; 18; 19) or air-outlet opening (09) is formed in a wall (02; 17) which bounds the run-out gap, the said air-inlet opening (07; 18; 19) or air-outlet opening (09) permitting the flow of air into or out of an interspace (16) which is bounded in the run-out gap by the peripheral face of the delivering cylinder (02) and the sheet (01) gripped by the receiving cylinder (03) along the transverse-fold line, **characterized in that** at least one guide plate (17) bounding an end face of the interspace (16) is provided, and the air-outlet opening (09) is provided in the product-guiding element (08).

3. An apparatus according to Claim 1 or 2, **characterized in that** the product-guiding element (08) forms a gap (11) with a peripheral face of the receiving cylinder (03), wherein the sheet (01) is pulled through a gap (11) by the receiving cylinder (03).

4. An apparatus according to Claim 1 or 2, **characterized in that** an air-inlet opening (07) is additionally formed in the peripheral face of the delivering cylinder (02).

5. An apparatus according to Claim 2, **characterized in that** a further air-inlet opening (18; 19) is formed in the guide plate (17) bounding an end face of the interspace (16).

6. An apparatus according to Claim 1 or 2, **characterized in that** the guide plate (17) is produced from plastics material.

7. An apparatus according to Claim 1 or 2, **characterized in that** the air-inlet opening (18) is constructed in the form of a continuous bore through the guide plate (17).

8. An apparatus according to Claim 1 or 2, **characterized in that** the air-inlet opening (19) is constructed in the form of an opening on the edge of the guide plate (17).

9. An apparatus according to Claim 1 or 2, **characterized in that** the guide plate (17) is displaceable transversely to the conveying direction of the sheets (01).

10. An apparatus according to any one of the preceding Claims, **characterized in that** an air flow passing through the air-inlet openings (07; 18; 19) is directed away from the receiving cylinder (03) onto a portion (13) of the sheet (01).

11. An apparatus according to Claim 1, **characterized in that** a further air-outlet opening (09) is provided in the product-guiding element (08).

12. An apparatus according to Claim 2 or 11, **characterized in that** a plurality of air-outlet openings (09) are constructed in such a way that the product-guiding element (08) is formed from a plurality of discs arranged parallel to one another and spaced apart from one another.

13. An apparatus according to Claim 2 or 11, **characterized in that** a plurality of air-outlet openings (09) are constructed in such a way that the product-guiding element (08) is produced from a lattice.

14. An apparatus according to any one of the preceding Claims, **characterized in that** the delivering cylinder (02) is a puncturing cylinder (02) or gripper cylinder (02).

15. An apparatus according to any one of the preceding Claims, **characterized in that** the means (04) for gripping the sheet (01) of the receiving cylinder (03) are folding jaws (04).

16. An apparatus according to any one of the preceding Claims, **characterized in that** it is part of a rotary printing press.

17. An apparatus according to Claim 1 or 2, **characterized in that** a distance between the guide plates (17) is slightly larger than a width of the sheets (01).

18. An apparatus according to Claim 1 or 2, **characterized in that** the flow of the air is essentially induced by the movement of the sheet.

## Revendications

1. Dispositif pour le pliage transversal de feuilles (01) en matériau plat, avec un cylindre (02) délivrant une feuille (01) et un cylindre à volets de pliage (03) prenant en charge la feuille (01), qui présente des moyens (04) pour saisir la feuille (01) le long d'une ligne de pliage transversale, les deux cylindres (02 ; 03) délimitant un gousset de sortie, sachant que, dans le gousset de sortie, est disposé un élément de guidage de produit (08), où, dans une paroi (02 ; 17), délimitant le gousset de sortie, est formée au moins une ouverture d'entrée d'air (07 ; 18 ; 19) ou une ouverture de sortie d'air (09), qui permet l'écoulement dans ou depuis un espace intermédiaire (16), qui est délimité dans le gousset de sortie par la surface périphérique du cylindre (02) de délivrance et par la feuille (01) saisie, le long d'une ligne de pliage transversale, par le cylindre (03) assurant la prise en charge, **caractérisé en ce qu'**au moins une plaque de guidage (17), délimitant une face frontale de l'espace intermédiaire (16), est disposée, et **en ce que** l'ouverture d'entrée d'air (18 ; 19) est réalisée dans la plaque de guidage (17) délimitant une face frontale d'un espace intermédiaire (16).

2. Dispositif pour le pliage transversal de feuilles (01) en matériau plat, avec un cylindre (02) délivrant une feuille (01) et un cylindre à volets de pliage (03) prenant en charge la feuille (01), qui présente des moyens (04) pour saisir la feuille (01) le long d'une ligne de pliage transversale, où les deux cylindres (02 ; 03) délimitent un gousset de sortie, sachant que dans le gousset de sortie est disposé un élément de guidage de produit (08), où, dans une paroi (02 ; 17), délimitant le gousset de sortie, est formée au moins une ouverture d'entrée d'air (07 ; 18 ; 19) ou une ouverture de sortie d'air (09), qui permet l'écoulement d'air dans ou depuis un espace intermédiaire (16), qui est délimité dans le gousset de sortie par la surface périphérique du cylindre (02) de délivrance et la feuille (01), saisie par le cylindre (03) assurant la prise en charge, le long de la ligne de pliage transversale, **caractérisé en ce qu'**au moins une plaque de guidage (17), délimitant une face frontale de l'espace intermédiaire (16), est prévue, et l'ouverture de sortie d'air (09) est prévue dans l'élément de guidage de produit (08).

3. Dispositif selon la revendication 1 ou 2, **caractérisé en ce que** l'élément de guidage de produit (08) forme, avec une surface périphérique du cylindre (03) assurant la prise en charge, un intervalle (11), la feuille (01) étant tirée à travers un intervalle (11), par le cylindre (03) assurant la prise en charge.

4. Dispositif selon la revendication 1 ou 2, **caractérisé en ce que**, en plus, dans la surface périphérique du cylindre (02) assurant la délivrance, est formée l'ouverture d'entrée d'air (07).

5. Dispositif selon la revendication 2, **caractérisé en ce qu'**une autre ouverture d'entrée d'air (18 ; 19), est réalisée dans la plaque de guidage (17) délimitant une face frontale d'un espace intermédiaire (16).

6. Dispositif selon la revendication 1 ou 2, **caractérisé en ce que** la plaque de guidage (17) est fabriquée en matière synthétique.

7. Dispositif selon la revendication 1 ou 2, **caractérisé en ce que** l'ouverture d'entrée d'air (18) est réalisée sous la forme de perçage continu, à travers la plaque de guidage (17).

8. Dispositif selon la revendication 1 ou 2, **caractérisé en ce que** l'ouverture d'entrée d'air (19) est réalisée sous forme d'évidement sur le bord de la plaque de guidage (17).

9. Dispositif selon la revendication 1 ou 2, **caractérisé en ce que** la plaque de guidage (17) est déplaçable transversalement par rapport à la direction de transport des feuilles (01).

10. Dispositif selon l'une des revendications précédentes, **caractérisé en ce qu'**un flux d'air, passant par les ouvertures d'entrée d'air (07 ; 18 ; 19), est orienté sur un tronçon partiel (13) de la feuille (01), en s'écartant du cylindre (03) assurant la prise en charge.

11. Dispositif selon la revendication 1, **caractérisé en ce qu'**une autre ouverture de sortie d'air (09) est prévue dans l'élément de guidage de produit (08).

12. Dispositif selon la revendication 2 ou 11, **caractérisé en ce qu'**une pluralité d'ouvertures de sortie d'air (09) sont réalisées, par le fait que l'élément de guidage de produit (08) est formé d'une pluralité de disques, disposés parallèlement les uns aux autres et espacés les uns les autres.

13. Dispositif selon la revendication 2 ou 11, **caractérisé en ce qu'**une pluralité d'ouvertures de sortie d'air (09) sont réalisées par le fait que l'élément de guidage de produit (08) est fabriqué à partir d'une grille.

14. Dispositif selon l'une des revendications précédentes, **caractérisé en ce que** le cylindre (02) assurant la délivrance est un cylindre de pointure (02) ou un cylindre à preneurs (02).

15. Dispositif selon l'une des revendications précédentes, **caractérisé en ce que** les moyens (04) pour saisir la feuille (01) du cylindre (03) assurant la prise en charge sont des volets de pliage (04).

16. Dispositif selon l'une des revendications précédentes, **caractérisé en ce qu'**il fait partie d'une machine à imprimer rotative.

17. Dispositif selon la revendication 1 ou 2, **caractérisé en ce qu'**un espacement des plaques de guidage (17) est légèrement supérieur à une largeur des feuilles (01).

18. Dispositif selon la revendication 1 ou 2, **caractérisé en ce que** l'écoulement de l'air est induit essentiellement par le déplacement de la feuille.
